# EUROPÄISCHE PATENTSCHRIFT

(11) **EP 2 243 681 B1**
(45) Veröffentlichungstag und Bekanntmachung des Hinweises auf die Patenterteilung: **06.03.2013**
(21) Anmeldenummer: 10003810.8
(22) Anmeldetag: 09.04.2010
(51) Int. Cl.: B61L 5/10

(54) **Umstellvorrichtung in Eisenbahnweichen**
Switching device in rail points
Dispositif de déplacement dans un aiguillage de voie ferrée

(30) Priorität: 22.04.2009 DE 102009018199
(43) Veröffentlichungstag der Anmeldung: 27.10.2010
(73) Patentinhaber: SCHWIHAG AG, 8274 Tägerwilen (CH)
(72) Erfinder: Wientges, Bernd, 78464 Konstanz (DE); Rützel, Tilman, 78462 Konstanz (DE); Meyer, Frank, 78333 Stockach (DE)
(74) Vertreter: Grosse, Wolf-Dietrich Rüdiger

(56) Entgegenhaltungen:
- EP-A1- 0 802 102
- EP-A1- 1 078 839
- EP-A2- 2 236 384
- WO-A1-01/14200
- DE-A1- 19 502 105
- DE-B- 1 084 748
- HANNI W: "WEICHENSTELLSYSTEM IN KASTENSCHWELLE", SIGNAL + DRAHT, TELZLAFF VERLAG GMBH. DARMSTADT, DE, Bd. 86, Nr. 9, 1. September 1994 (1994-09-01), Seiten 294-297, XP000482823, ISSN: 0037-4997

## Beschreibung

Die Erfindung betrifft eine Vorrichtung zum Umstellen von Backenschienen anstellbar zugeordneten Zungenschienen oder beweglichen Herzstückzungen in Eisenbahnweichen, ausgebildet als Klinken- oder vertikaler Klammerverschluss umfassend Verschlussklinken, die mittels einer Nocken- bzw. Schieberstange betätigt werden, sowie Verschlussstücke und Zungenkloben, wobei jede Verschlussklinke schwenkbar in einem Zungenkloben gelagert und die Zungenschiene mit dem Zungenkloben lösbar verbunden sowie mittels eines Keils am Zungenkloben arretierbar ist.

Als Verschlussvorrichtung für Weichenzungen sind beispielsweise Klinkenverschlüsse, bestehend aus einem Zungenkloben, einem Verschlussstück, einer Verschlussklinke und Nockenstangen, hinlänglich bekannt und beschrieben (vgl. EP 1 488 979, DE 195 02 105).

Ferner ist es aus der DE 195 02 105 C2 bekannt, den Zungenkloben mit einem Keil gegen eine Verdrehung gegenüber der Zungenschiene zu sichern. Hierbei wird der Keil von der Seite her zwischen dem Zungenkloben und dem Fuß der Zungenschiene eingetrieben und durch ein Sicherungsblech gegen ein Herauswandern gesichert. Das Sicherungsblech muss nach dem Einschlagen des Keils um das freie Ende des Keils herumgeschlagen werden, wodurch die Montage der Umstellvorrichtung in einer Eisenbahnweiche zusätzlich erschwert wird.

Bei einer anderen in der Gleis- und Weichentechnik bekannten Lösung, werden anstatt des Keils in der Dicke unterschiedlich abgestufte Distanzbleche zwischen dem Zungenkloben und dem Fuß der Zungenschiene eingeschoben und ebenfalls durch ein Sicherungsblech gegen ein Herauswandern gesichert. Bei dieser Distanzblechlösung muss eine genaue Reihenfolge beim Eintreiben der unterschiedlichen dicken Bleche eingehalten werden, um ein vorzeitiges Herauswandern einzelner Bleche zu verhindern.

Ein weiterer Nachteil, der beiden vorgenannten Lösungen gemeinsam ist, besteht darin, dass sowohl der Keil als auch die Distanzbleche sich nach einer gewissen Betriebszeit im rauen Bahnverkehr lockern bzw. vollständig aus der formschlüssigen Verbindung mit dem Zungenkloben und der Zungenschiene lösen, da sie durch die Sicherungsbleche nicht ausreichend festgelegt sind.

Der Erfindung liegt die Aufgabe zugrunde, bei einer Umstellvorrichtung der eingangs genannten Art die beschriebenen Nachteile zu vermeiden und eine verbesserte und montagefreundliche Betriebslagensicherung für den Keil zu schaffen.

Diese Aufgabe wird erfindungsgemäß durch die Merkmale des Anspruches 1 gelöst , wobei der Keil über ein Koppelelement auszugs- und verdrehsicher mit dem Zungenkloben verbunden ist, wobei das Koppelelement den Keil in seiner hemmenden, formschlüssigen Betriebslage zwischen dem Zungenkloben und dem Fuß der Zungenschiene arretiert. Das hierbei als Sperrstück wirkende Koppelelement kann einerseits lösbar mit dem Zungenkloben verbunden und andererseits verdrehfest in dem Keil festgelegt werden.

Eine bevorzugte Ausgestaltung der Erfindung sieht vor, dass der Keil mehrere, parallel voneinander beabstandete Nuten aufweist, in die wahlweise das Koppelelement mit einem Flansch eingreift. Die mit einem vorgegebenen Rastermass in Längsrichtung parallel zum Flansch des Koppelelementes verlaufenden Nuten befinden sich auf der von der Oberseite des Zungenklobens abgewandten Keilfläche in einem seitlich gegenüber dem Koppelelement vorkragenden Keilendabschnitt. Nach dem Einschieben bzw. -legen des Keils in einen Freiraum zwischen dem Zungenkloben und dem Fuss der Zungenschiene greift das anschließend auf den Zungenkloben aufgesetzte Koppelelement mit dem komplementären Flansch formschlüssig in die dem Zungenkloben am nächsten liegende Nut des Keils, wodurch der Keil verliersicher festgelegt wird.

Das Koppelelement ist dazu erfindungsgemäß als im wesentlichen H-förmiges Profil ausgebildet, wobei ein an den Seiten des Zungenklobens nach unten vorstehender Flansch die Koppelverbindung mit dem Keil herstellt.

Ferner sieht die Erfindung vor, dass der Steg des H-förmigen Profils, d.h. des Koppelelementes, mit einem Langloch versehen und stufenlos verstellbar auf dem Zungenkloben angeordnet ist. Der Steg des H-förmigen Profils liegt flächig auf der Oberseite des Zungenklobens auf, während die an den Seiten nach unten vorstehenden Flansche den Zungenkloben mit Luft einschließen. Das H-förmige Profil wird mittels einer durch das Langloch hindurchgeführten Schraube in einem im Zungenkloben vorgesehenen Gewinde befestigt.

Dies bietet zum einen die Möglichkeit, bereits vor dem Eintreiben des Keils das Koppelelement mit dem entsprechenden Flansch in eine Nut des Keils einzusetzen und den Steg lose auf dem Zungenkloben zu befestigen, so dass sich das Koppelelement beim Eintreiben des Keils auf dem Zungenkloben mit verschiebt und nach eingenommener Endlage des Keils lediglich die Schraube noch festgezogen werden muss. Zum anderen kann das Koppelelement erst nach erfolgter Keileintreibung vom freien Ende des Zungenklobens her so auf diesen aufgeschoben werden, dass der Flansch in eine fluchtende Nut des Keils eingreift und anschließend das Koppelelement über das sich in Deckungslage mit dem Gewinde befindende Langloch verschraubt wird.

Weitere Einzelheiten und Merkmale der Erfindung ergeben sich aus den Ansprüchen und der nachfolgenden Beschreibung eines in den Zeichnungen dargestellten Ausführungsbeispiels der Erfindung. Es zeigen:
- Fig. 1: in schematischer Gesamtansicht eine Eisenbahnweiche mit Vorrichtung zum Umstellen von als Klinkenverschlüsse ausgebildeten Weichenver- schlüssen, wobei der linke Klinkenverschluss in geöffneter und der rechte Klinkenverschluss in geschlossener Position dargestellt ist;
- Fig. 2: in einer perspektivischen Ansicht als Einzelheit den geöffneten, linken Klinkenverschluss mit der von der Backenschiene entfernten Zungen- schiene; und
- Fig. 3: als Einzelheit den Zungenkloben des Klinkenverschlusses in einer per- spektivischen Darstellung.

In Fig. 1 ist eine Vorrichtung 1 einer Eisenbahnweiche zum Umstellen von Weichenverschlüssen 1 a, 1 b dargestellt. Jeder Weichenverschluss 1 a, 1 b weist einen Zungenkloben 2, ein Verschlussstück 3 und eine Verschlussklinke 4 auf.

Die gleichzeitige, gegensinnige Verstellung der beiden Weichenverschlüsse 1 a, 1 b erfolgt durch zwei Nocken- bzw. Schieberstangenhälften 5a, 5b, die über eine Verbindungslasche 5c einstückig miteinander verbunden sind. An die Verbindungslasche 5c greift ein Antriebsgestänge an, welches von einem hier nicht dargestellten Stellmotor bewegt wird. Durch die Bewegung der in den Verschlussstücken 3 geführten bzw. in diesen laufenden Nocken- bzw. Schieberstangen 5a, 5b und deren Zusammenwirken mit den Verschlussklinken 4 werden die Weichenverschlüsse 1a, 1b geöffnet (1a) oder geschlossen (1b). d.h. eine Zungenschiene 6 wird von einer ortsfesten Backenschiene 7 entfernt und gleichzeitig die andere Zungenschiene an der ihr zugeordneten Backenschiene zur Anlage gebracht.

In der geöffneten Betriebsposition (vgl. den linken Weichenverschluss 1a) ist die aus einem Zungenfuß 6a, einem Zungensteg 6b und einem Zungenkopf 6c bestehende Zungenschiene 6 in einem geeigneten Abstand, dem sogenannten Zungenaufschlag, von der Backenschiene 7 entfernt. Der Zungenkloben 2 ist über eine Lasche bzw. einen Vorsprung und eine durch diese/diesen hindurch bis in den Zungenfuß 6a eingeschraubte Schraube 9 mit der Zungenschiene 6 verbunden.

Wie insbesondere aus den Fig. 2 und 3 ersichtlich, wird von einer parallel zu den Schienen verlaufenden Seite 10 her ein Keil 11 in einen Freiraum 8 zwischen dem Zungenschienenfuß 6a und einer den Freiraum 8 zur Zungenschiene 6 hin begrenzenden Rückenwand 12 des Zungenklobens 2 eingeschoben, um einer horizontalen Verdrehung des Zungenklobens 2 in Bezug auf die Zungenschiene 6 entgegenzuwirken.

Die Keilfläche bzw. schiefe Ebene des Keils 11 kann dabei am Zungenfuß 6a oder unten an der Innenseite der Rückenwand 12 anliegen und verspannt den Zungenkloben 2 mit der Zungenschiene 6.

Der Keil 11 ist auf einem endseitigen Teilabschnitt seiner Oberseite 13 mit parallel voneinander beabstandeten Nuten 14 versehen. In eine der Nuten 14 greift ein mit einem komplementären Flansch 15 ausgebildetes, im wesentlichen H-förmiges Profil als Koppelelement 16 ein und legt den Keil 11 bewegungs- und auszugssicher in der dargestellten, verspannten Betriebslage fest.

Das H-förmige Koppelelement 16 liegt dazu mit seinem Steg 17 auf dem Zungenkloben 2 auf, wobei der rechtsseitige Flansch 15 und der gegenüberliegende Flansch 18 den Zungenkloben 2 seitlich mit Luft übergreifen. Der Keil 11 lässt sich gegebenenfalls auch von der in den Zeichnungen linken Seite her, d.h. abweichend von der konkreten Darstellung einschieben, wobei dann der Flansch 18 in eine Nut 14 eingreifen würde.

Zur Befestigung des Koppelelementes 16 auf dem Zungenkloben 2 ist im Steg 17 ein horizontales Langloch 19 vorgesehen, durch das eine Schraube 20 hindurchgesteckt und in ein Durchgangs-Innengewinde des Zungenklobens 2 geschraubt werden kann.

Die formschlüssige Lagesicherung zur Bewegungssperrung des Keils 11 durch die Kopplung mit dem Zungenkloben 2 kann dergestalt erfolgen, dass das Koppelelement 16 nach dem Einschieben des Keils 11, wobei Schläge auf eine verstärkte Stirnplatte 11a des Keils 11 ausgeübt werden können, entweder mit dem Steg 17 von oben so auf den Zungenkloben 2 aufgesetzt wird, dass der Flansch 15 in eine frei liegende, deckungsgleiche Nut 14 des Keils 11 eingreift, oder vom freien Ende 21 des Zungenklobens 2 her so auf diesen aufgeschoben wird, dass der Flansch 15 in eine fluchtende Nut 14 gleitet. In beiden Fällen bietet das horizontal verlaufende Langloch 19 die nötige Variabilität, um das Koppelelement 16 anschließend mittels einer Schraube 20 und einer Unterlegscheibe 22 oder einer Feder- bzw. Zahnscheibe fest mit dem Zungenkloben 2 zu verschrauben. Das in eine Nut 14 eingerastete Koppelelement 16 sperrt den Keil 11 sicher in seiner Lage, der sich auch unter großen Belastungen über lange Betriebszeiten nicht lockern oder lösen kann.

### Bezugszeichenliste:

- 1: Umstellvorrichtung
- 1a, 1b: Weichenverschluss
- 2: Zungenkloben
- 3: Verschlussstück
- 4: Verschlussklinke
- 5a, 5b: Nocken- bzw. Schieberstangenhälfte
- 5c: Verbindungslasche
- 6: Zungenschiene
- 6a: Zungenfuß
- 6b: Zungensteg
- 6c: Zungenkopf
- 7: Backenschiene
- 8: Freiraum
- 9: Schraube
- 10: rechte Seite (Pfeil)
- 11: Keil
- 11a: Stirnplatte (Keil)
- 12: Rückenwand
- 13: Oberseite
- 14: Nut
- 15: Flansch
- 16: Koppelelement
- 17: Steg
- 18: Flansch
- 19: Langloch
- 20: Schraube
- 21: freies Ende Zungenkloben
- 22: Unterlegscheibe

## Patentansprüche

1. Vorrichtung zum Umstellen von Backenschienen (7) anstellbar zugeordneten Zungenschienen (6) oder beweglichen Herzstückzungen in Eisenbahnweichen, ausgebildet als Klinken- oder vertikalen Kammerverschluss, umfassend Verschlusskilnken (4), die mittels einer Nocken- bzw. Schieberstange (5a, 5b) betätigt werden, sowie Verschlussastücke (3) und Zungenkloben (2), wobei jede Verschlussklinke (4) schwenkbar in einem Zungenkloben (2) gelagert ist und die Zungenschlene (6) mit dem Zungenkloben (2) lösbar verbunden sowie mittels eines Keils am Zungenkloben (2) arretierbar Ist, wobei
der Keil (11) über ein Koppelelement (16) auszugs- und verdrehsicher mit dem Zungenkloben (2) verbunden ist, wobei das Koppelelement (16) den Keil (11) in seiner hemmenden, formschlüssigen Betriebslage zwischen dem Zungenkloben (2) und dem Fuß der Zungenschiene (6) arretiert, **dadurch gekennzeichnet, dass** das Koppelelement (16) im Wesentlichen als H-förmiges Profil ausgebildet ist, wobei ein an den Seiten des Zungenklobens (2) nach unten vorstehender Flansch (15) die Koppelverbindung mit dem Keil (11) herstellt.

2. Vorrichtung nach Anspruch 1,
**dadurch gekennzeichnet,**
**dass** der Keil (11) mehrere, parallel voneinander beabstandete Nuten (14) aufweist, in die wahlweise das Koppelelement (16) mit einem Flansch (15) eingreift.

3. Vorrichtung nach einem der Ansprüche 1 oder 2,
**dadurch gekennzeichnet,**
**dass** der Steg (17) des Koppelelements (16) mit einem Langloch (19) versehen und das Koppelelement (16) stufenlos verstellbar sowie festlegbar auf dem Zungenkloben (2) angeordnet ist.

## Claims

1. A device for shifting switch rails (6) or mobile frog tongues that are adjustably associated with stock rails (7) in railroad switches, wherein said device is configured in the form of a latch or vertical clasp closure comprising locking catches (4) that are actuated by means of a cam or slide rod (5a, 5b), as well as closure pieces (3) and tongue attachments (2), wherein each locking catch (4) is pivotably supported in a tongue attachment (2) and the switch rail (6) is detachably connected to the tongue attachment (2), as well as lockable on the tongue attachment (2) by means of a key, wherein the key (11) is connected to the tongue attachment (2) in a non-extendable and non-rotatable fashion by means of a coupling element (16), and wherein the coupling element (16) locks the key (11) between the tongue attachment (2) and the base of the switch rail (6) in its arrestive, interlocking operating position,
**characterized in**
**that** the coupling element (16) is essentially realized in the form of an H-shaped profile, wherein a flange (15) that protrudes downward on the sides of the tongue attachment (2) produces the coupling connection with the key (11).

2. The device according to Claim 1,
**characterized in**
**that** the key (11) features several parallel grooves (14) that are spaced apart from one another and into which the coupling element (16) selectively engages with a flange (15).

3. The device according to one of Claims 1 or 2,
**characterized in**
**that** the web (17) of the coupling element (16) is provided with an oblong hole (19) and the coupling element (16) is arranged on the tongue attachment (2) in a continuously adjustable and fixable fashion.

## Revendications

1. Dispositif de transfert de lames d'aiguilles (6) associées à des contraiguilles (7) en pouvant être approchées de celles-ci ou de lames de coeurs de croisement mobiles dans des aiguillages ferroviaires, réalisé sous forme de fermoirs à cellule à cliquet ou verticaux, comprenant des cliquets de fermeture (4) qui sont actionnés au moyen d'une tige à came ou à tirette (5a, 5b) ainsi que des pièces de fermeture (3) et des pattes d'attache d'aiguilles (2), chaque cliquet de fermeture (4) s'appuyant en pivotement dans une patte d'attache d'aiguille (2) et la lame d'aiguille (6) étant reliée de manière dissociable à la patte d'attache d'aiguille (2) et pouvant être bloquée au moyen d'une cale au niveau de la patte d'attache d'aiguille (2),
la cale (11) étant reliée de manière à éviter son extraction et sa torsion à la patte d'attache d'aiguille (2), l'élément de couplage (16) bloquant la cale (11) dans sa position de fonctionnement bloquante et en correspondance géométrique entre la patte d'attache d'aiguille (2) et le pied de la lame d'aiguille (6),
**caractérisé en ce que**
l'élément de couplage (16) se présente substantiellement sous forme d'un profilé en forme de H, une bride (15) proéminente vers le bas sur les côtés de la patte d'attache d'aiguille (2) établissant la liaison de couplage avec la cale (11).

2. Dispositif selon la revendication 1,
**caractérisé en ce que**
la cale (11) présente plusieurs rainures (14) espacées parallèlement les unes des autres et dans lesquelles l'élément de couplage (16) s'engrène facultativement par une bride (15).

3. Dispositif selon une des revendications 1 ou 2,
**caractérisé en ce que**
la traverse (17) de l'élément de couplage (16) est pourvue d'un trou oblong (19) et que l'élément de couplage (16) est réglable sans paliers et est disposé de manière à pouvoir être fixé sur la patte d'attache d'aiguille (2).
